# EUROPÄISCHE PATENTSCHRIFT

(11) **EP 0 949 597 B1**
(45) Veröffentlichungstag und Bekanntmachung des Hinweises auf die Patenterteilung: **15.09.2004**
(21) Anmeldenummer: 99106926.1
(22) Anmeldetag: 08.04.1999
(51) Int. Cl.: G08B 13/22, E05B 45/08

(54) **Mechanische Fenster- oder Türverriegelung einer drahtlos arbeitenden Objektsicherungsanlage**
Mechanical window or door lock of a remote-controlled security apparatus for objects
Verrou mécanique pour fenêtre ou porte d'une installation pour la securité d'objets fonctionnant sans fil

(30) Priorität: 08.04.1998 DE 19815767; 08.04.1998 DE 19815766
(43) Veröffentlichungstag der Anmeldung: 13.10.1999
(73) Patentinhaber: Ross, Richard, 34212 Melsungen (DE)
(72) Erfinder: Ross, Richard, 34212 Melsungen (DE)
(74) Vertreter: WALTHER, WALTHER & HINZ Patentanwälte

(56) Entgegenhaltungen:
- EP-A- 0 233 576
- EP-A- 0 720 136
- EP-A- 0 798 680
- DE-A- 2 437 341
- US-A- 4 855 713

## Beschreibung

Die vorliegende Erfindung betrifft eine mechanische Tür- oder Fensterverriegelungseinheit einer drahtlos arbeitenden Objektsicherungsanlage gemäß dem Oberbegriff des Anspruches 1 und eine Objektsicherungsanlage gemäß dem Oberbegriff des Anspruches 12.

Aus dem DE-G 94 13 062.0 ist eine mechanische Tür- oder Fensterverriegelung bekannt, bei der der Riegel durch einen über Netzanschluß und/oder Akku mit Strom versorgten Elektromotor verfahrbar ist. Der Elektromotor wird mit einer Funkfembedienung lediglich eingeschaltet und bewegt dann über eine Steuerscheibe den Riegel solange, bis eine in der Steuerscheibe befindliche Ausnehmung an einem Federkontakt angekommen ist, der den Elektromotor wieder abschaltet. Beim nächsten Betätigen der Fernbedienung bewegt der Elektromotor in analoger Weise wieder die Steuerscheibe, wobei der Riegel dann in die entgegengesetzte Richtung bewegt wird. Hierbei entsteht die Schwierigkeit, daß der Benutzer die momentane Position des Riegels nicht erkennen kann und nicht genau weiß, ob der Riegel gerade ein- oder ausgefahren ist. Erst eine mühsame Überprüfung der betreffenden Tür oder des betreffenden Fensters verschafft Klarheit. Eine Alarmfunktion ist nicht vorgesehen. Außerdem kann ein Unbefugter, der im Besitz einer baugleichen Fernbedienung ist, den Riegel ebenso zurückfahren, wie der rechtmäßige Eigentümer. Der Einbruchschutz ist also sehr begrenzt.

Aus der EP 0 798 680 A 1 ist eine Türüberwachungsvorrichtung bekannt, welche einen Riegelstatusdetektor und einen Türblattstellungsdetektor aufweist, die ihre jeweils erfassten Daten an eine Auswerteeinheit weitergeben. Ein in der Vorrichtung vorgesehener Sender überträgt diese Signale dann drahtlos an eine Alarmzentrale, wobei bei nicht autorisiertem Öffnen der Tür eine Alarmmeldung über den Sender an die Alarmzentrale abgesetzt wird, so daß die Alarmzentrale dann entsprechende Alarmsignale an geeignete Alarmausgabeeinheiten absetzen kann. Bei einer solchen Objektsicherungsanlage braucht lediglich die Alarmzentrale außer Betrieb gesetzt zu werden, um die gesamte Objektsicherungsanlage lahm zu legen.

Aus der DE 24 37 331 A 1 ist eine Alarmanlage bekannt, bei der die einzelnen Signale über einen Ultraschallsender transportiert werden.

Aus der EP 0 233 576 A 1 ist ein Alarmsystem bekannt, welches über eine Anzahl baugleicher Alarmsensoren verfügt, ohne daß hierfür eine Zentraleinheit erforderlich ist. Dabei sind die Alarmsensoren so ausgelegt, daß ein bei einem einzelnen Alarmsensor auftretender Alarmfall über ein Erregersignal an die anderen Alarmsensoren weitergegeben wird, so dass sämtliche Alarmsensoren z. B. ein akustisches Alarmsignal aussenden. Hierdurch wird das zu erzeugende Alarmsignal verstärkt und seine Wirkung erhöht.

Aus der US 4,855,713 ist ein Lemprogramm bekannt, welches einzelnen Geräten während deren Inbetriebnahme eine individuelle Code-Nummer zuweist, so daß diese Geräte später nur noch mit dieser Code-Nummer angesprochen werden können.

Davon ausgehend liegt der vorliegenden Erfindung die Aufgabe zugrunde eine Objektsicherunganlage und eine Tür- oder Fensterverriegelung hierfür zu schaffen, die eine stabile mechanische Absicherung mit einer komfortablen elektronischen Bedienbarkeit und mit einer zuverlässigen Alarmanlage kombiniert und dennoch nicht oder nur schwer von Unbefugten zu überwinden oder abzuschalten ist.

Als erste technische Lösung dieser Aufgabe wird erfindungsgemäß vorgeschlagen die eingangs genannte Tür- oder Fensterverriegelung gemäß den Merkmalen des Anspruches 1 auszubilden.

Eine nach dieser technischen Lehre ausgebildete Tür- oder Fensterverriegelung hat weiterhin den Vorteil, daß neben einer soliden mechanischen Absicherung durch die beiden im Durchmesser 10 mm dicken Verriegelungsbolzen auch eine zuverlässig arbeitende Alarmanlage zur Verfügung gestellt wird, wobei eine bequeme Bedienbarkeit der ganzen Anlage realisiert ist. Durch die verschiedenen Sensoren erhält der Benutzer über die Steuereinheit die Information, ob die Tür / das Fenster geschlossen oder offen ist, ob die Verriegelungsbolzen ein- oder ausgefahren sind und ob die Alarmanlage eingeschaltet ist. Darüber hinaus gibt der in Alarmbereitschaft versetzte Zustandssensor ein Alarmsignal aus, sobald die Tür / das Fenster unbefugt geöffnet wird.

Außerdem wertet die Auswerteeinheit die empfangenen Signale aus und ignoriert sämtliche Signale, die eine falsche Codenummer aufweisen.
Hierdurch ist ein wesentlicher Schutz gegen unbefugtes Bedienen der Tür- oder Fensterverriegelung erreicht.

Um ein unbefugtes Auslesen der jeweiligen Codenummer zu verhindern, ist in einer bevorzugten Ausführungsform eine Vorrichtung zum Ver- und Entschlüsseln von Daten vorgesehen, so daß der Sicherheitsstandard der Türoder Fensterverriegelung weiter erhöht wird.

Für einen professionellen Einbrecher besteht die Möglichkeit, das vom UHF-Sender ausgesendete Alarmsignal durch ein Störsignal gleicher Frequenz zumindest teilweise zu stören, so daß der von der Tür- oder Fensterverriegelung ausgesendete Alarm nicht bei der Sirene oder bei dem Telefonwahlgerät ankommt und der Einbrecher ungestört in das Objekt eindringen kann. Um dies auszuschließen ist in einer bevorzugten Ausführungsform ein zweiter Sender, ein Ultraschallsender vorgesehen. Das Ultraschallsignal läßt sich nicht durch ein Störsignal beeinflussen. Dieses Ultraschallsignal wird in einer bevorzugten Objektsicherungsanlage von einem Ultraschall-empfänger aufgenommen, der das Alarmsignal dann über das hauseigene Telefon- oder Stromkabelnetz zu dem gewünschten Alarmgerät leitet. Da das Ultraschallsignal von etwaigen Hindernissen gestört wird, sollte der Ultraschallempfänger in Sichtkontakt mit der Tür- oder Fensterverriegelung angebracht sein. Die Benutzung des hauseigenen Kabelnetzes ermöglicht die kostengünstige Weitergabe des Alarmsignales, ohne daß im Haus eine Vielzahl von Ultraschallsendern und -empfängern aufgebaut werden müssen.

In einer anderen, bevorzugten Ausführungsform wird die Tür- oder Fensterverriegelung ausschließlich über eine 9 Volt Batterie mit Strom versorgt. Dies hat den Vorteil, daß die Objektsicherungsanlage kostengünstig in bestehenden Gebäuden nachgerüstet werden kann, da auf das teure und aufwendige Verlegen von Stromkabeln verzichtet werden kann. Ein weiterer Vorteil besteht darin, daß die Komponenten nicht von Unbefugten durch Unterbrechung der allgemeinen Stromzufuhr außer Betrieb gesetzt werden können.

Damit die Batterie eine Lebensdauer von 1 bis 2 jahren erreicht, sind die UHF-Empfänger getaktet und schalten nur alle 5 Sekunden für 100 Millisekunden auf Empfang.

In noch einer bevorzugten Ausführungsform weist das Verriegelungsglied ein hohlzylindrisches Führungselement auf, in welches eine von einem Elektromotor angetriebene Spindel eingreift, wobei an dem Führungselement mindestens ein Verriegelungsbolzen zum Einführen in die Verriegelungsöffnung angebracht ist. Diese Konstruktion ist extrem platzsparend, unter anderem weil auf ein aufwendiges Getriebe verzichtet werden kann, und ermöglicht dennoch ein stabiles Verriegelungsglied mit zwei 10 mm dicken Verriegelungsbolzen, wie es ansonsten nur aus dem Tresorbau bekannt ist.

Die erfindungsgemäße Tür- oder Fensterverriegelung hat aufgrund der kompakten Bauweise etwa die Größe einer Zigarettenschachtel und kann somit in einfacher Weise an bestehenden Türen oder Fenstern nachgerüstet werden, denn die Breite der Verriegelung ist geringer als die meisten Fensterrahmen. Darüberhinaus bietet die erfindungsgemäße Objektsicherungsanlage noch eine extrem stabile mechanische Verriegelung, wie sie aus dem Tresorbau bekannt ist, und eine zuverlässige Alarmanlage bei einem gleichzeitig hohen Sicherheitsstandard, so daß die Objektsicherungsanlage nicht von Einbrechern unbemerkt überwunden werden kann.

Als weitere technische Lösung der oben genannten Aufgabe wird erfindungsgemäß eine Objektsicherungsanlage gemäß Anspruch 12 vorgeschlagen.

Eine nach dieser technischen Lehre ausgebildete Objektsicherungsanlage hat den Vorteil, daß auf eine Zentraleinheit vollständig verzichtet werden kann, denn jede einzelne Komponente enthält die zur Kommunikation notwendige Technik, so daß im Ernstfalle die Verriegelungseinheit das alarmauslösende Signal direkt an eine oder mehrere Alarmgebereinheiten sendet, und daß diese Alarmsignale von den jeweiligen Alarmgebereinheiten entsprechend empfangen werden und den Alarm auslösen. Somit schafft die erfindungsgemäße Objektsicherungsanlage eine erhöhte Zuverlässigkeit und somit eine erhöhte Sicherheit.

Ein weiterer Vorteil besteht darin, daß durch die direkte Kommunikation zwischen der Verriegelungseinheit und der Alarmgebereinheit kürzere Kommunikationswege realisiert sind, so daß der Alarm in sehr viel kürzerer Zeit ausgelöst werden kann.

Um die Sicherheit der Objektsicherungsanlage weiter zu erhöhen, ist in einer bevorzugten Ausführungsform eine Vorrichtung zum Ver- und Entschlüsseln von Daten vorgesehen, so daß ein unbefugtes Auslesen der Signale, insbesondere der jeweiligen Codenummer erschwert wird.

In einer anderen, bevorzugten Ausführungsform umfaßt die Auswerteeinheit ein Lernprogramm, welches während der Inbetriebnahme der jeweiligen Einheit dieser eine individuelle Codenummer zuweist, die fortan als Adresse dient.

Sobald eine Einheit ein Funksignal empfängt, wird die im Funksignal gesendete Codenummer mit der eigenen Codenummer verglichen und erst wenn hier eine Übereinstimmung vorliegt, fühlt sich die jeweilige Einheit angesprochen und nimmt die anschließend gesendeten Befehle auf und führt diese aus. Somit ist es möglich, einzelne Komponenten oder eine Gruppe von Komponenten oder alle Komponenten ausgewählt anzusprechen.

In einer weiteren, bevorzugten Ausführungsform umfasst die Objektsicherungsanlage außerdem eine Notentriegelung, die ebenfalls ein Kommunikationselement mit einem Empfänger, insbesondere einem UHF-Empfänger und einer Auswerteeinheit umfasst. Hierdurch ist es möglich auch die Notentriegelung mit einer Codenummer zu versehen, so daß auch die Notentriegelung nicht von Unbefugten betätigt werden kann.

Weitere Vorteile der erfindungsgemäßen Objektsicherungsanlage ergeben sich aus der beigefügten Zeichnung und den nachfolgend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1: eine Schemaskizze einer erfindungsgemäßen Objektsicherungsanlage;
- Fig. 2: eine schematische Darstellung eines Kommunikationselements;
- Fig. 3: eine Draufsicht auf eine erfindungsgemäße mechanische Fenster- oder Türverriegelung;
- Fig. 4: eine Vorderansicht der Verriegelung gemäß Fig. 3, geschnitten entlang Linie III - III in Fig. 3;
- Fig. 5: eine Unteransicht der Verriegelung gemäß Fig. 3;
- Fig. 6: eine schematische Darstellung der Funkübertragung:
- Fig. 7: eine schematische Darstellung der Fensterverriegelung, wobei das rechte und das linke Fenster geöffnet sind;
- Fig. 8: eine schematische Darstellung der Fensterverriegelung, wobei nur das rechte Fenster geöffnet ist;
- Fig. 9: eine schematische Darstellung der Fensterverriegelung, wobei nur das linke Fenster geöffnet ist;
- Fig. 10: eine Handsteuereinheit in vergrößerter Darstellung;
- Fig. 11: eine Notentriegelung in geöffneter Position.

Bezugnehmend auf die Zeichnung ist in den verschiedenen Figuren eine erfindungsgemäße Objektsicherungsanlage dargestellt, bei der die Kommunikation zwischen den einzelnen Komponenten drahtlos erfolgt. Bei dieser erfindungsgemäßen Objektsicherungsanlage handelt es sich um ein anwenderfreundliches, prozessorgesteuertes System, mit dem man zum einen den momentanen Zustand (geöffnet oder geschlossen) der Tür oder des Fensters feststellt, mit dem man zum anderen die ordnungsgemäße Verriegelung der Tür oder des Fensters sicherstellt und mit dem man zum dritten über eine unberechtigte Öffnung der Tür oder des Fensters alarmiert bzw. informiert wird. Auch wenn in dieser Patentanmeldung lediglich von Tür oder Fenster die Rede ist, so versteht es sich dennoch, daß damit auch Rollladen, Garagentore, Gartentore, Schrank- bzw. Tresortüren gemeint sind.

In Figur 1 ist die erfindungsgemäße Objektsicherungsanlage schematisch dargestellt. Zu der Objektsicherungsanlage gehört eine fest zu installierende Steuereinheit 10 und eine mobile Handsteuereinheit 12. Die mobile Handsteuereinheit 12 ist so klein und kompakt gebaut, daß sie jederzeit auch außer Haus mitgenommen werden kann und somit als Schlüssel fungiert. Sowohl mit der Steuereinheit 10, als auch mit der Handsteuereinheit 12 können die anderen Komponenten nicht nur aktiviert bzw. deaktiviert werden, sondern es kann auch eine Zustandskontrolle erfolgen, um festzustellen, ob die betreffende Tür oder das betreffende Fenster gerade geschlossen, geöffnet oder möglicherweise zerbrochen ist. Neben der Steuereinheit 10 und der Handsteuereinheit 12 umfaßt die erfindungsgemäße Objektsicherungsanlage auch eine auf eine bestehende Tür montierbare Türverriegelung 14, eine an einem bestehenden Fensterrahmen anbringbare Fensterverriegelung 16 und eine in eine Tresortür einbaubare Tresorverriegelung 18. An die Fensterverriegelung 16 kann wahlweise ein Glasbruchmelder angeschlossen sein. Der Glasbruchmelder kann ein an der Scheibe angebrachter Glasbruchsensor 20 oder ein in der Fensterverriegelung 16 integriertes Glasbruchmikrofon sein. Des Weiteren umfaßt die erfindungsgemäße Objektsicherungsanlage einen Bewegungsmelder 22, einen Gas- oder Rauchmelder 24 und einen Temperaturmelder 26. Zur Ausgabe des Alarms umfaßt die erfindungsgemäße Objektsicherungsanlage eine Sirene 28, ein die Polizei, einen Wachdienst oder den Hausbesitzer anwählendes Telefonwahlgerät 30 und eine Alarmbeleuchtung 32. Darüberhinaus besitzt die erfindungsgemäße Objektsicherungsanlage noch eine hier nicht dargestellte Notentriegelung. Es versteht sich, daß die erwähnten Komponenten je nach Bedarf auch mehrfach vorhanden sein können. In der weiter unten beschriebenen Ausführungsform der erfindungsgemäßen Objektsicherungsanlage können bis zu sechzig derartiger Komponenten gleichzeitig betrieben werden. Die einzelnen Komponenten (hierzu zählen auch die Steuereinheiten) kommunizieren drahtlos miteinander. Dabei ist es im Gegensatz zu bekannten Objektsicherungsanlagen möglich, daß die einzelnen Komponenten direkt, das heißt ohne Einschaltung der Steuereinheit, miteinander kommunizieren können. Letzteres wird durch die Pfeile in Figur 1 angedeutet.

Um die Kommunikation der Komponenten untereinander zu gewährleisten, ist in jeder der oben genannten Komponenten ein im Wesentlichen baugleiches Kommunikationselement 34 integriert, das in Figur 2 schematisch dargestellt ist. Dieses Kommunikationselement 34 umfaßt einen UHF-Empfänger 36, einen UHF-Sender 38 und eine elektronische Auswerteeinheit 40. Zu dieser elektronischen Auswerteeinheit gehört unter anderem eine mit einem sogenannten Hopping Code arbeitende Vorrichtung zum Verund Entschlüsseln von Daten 42, wie sie beispielsweise von der Firma Microchip Technology Inc. unter anderen unter der Bezeichnung HCS 300 angeboten wird, und eine spezielle für diese Objektsicherungsanlage geschriebene Software 44. Die prozessorgesteuerte Auswerteeinheit 40 kann die per Funk erhaltenen Signale auswerten und die Komponente dementsprechend steuern, d. h. beispielsweise den Verriegelungsbolzen einoder ausfahren und/oder die Fenster- bzw. die Türverriegelung in Alarmbereitschaft versetzen oder auschalten. Außerdem kann die Auswerteeinheit die über Sensoren erhaltenen Informationen ebenfalls auswerten, d. h. feststellen, ob das Fenster oder die Tür geöffnet oder geschlossen ist, oder feststellen ob der Verriegelungsbolzen ein- oder ausgefahren ist, oder feststellen ob gerade eine unbefugte Öffnung stattfindet, die Komponente entsprechend steuern und/oder diese Informationen, beispielsweise als Alarmsignal, an andere Komponenten weitergeben. In anderen Komponenten kann die Auswerteeinheit nach dem Empfang eines Alarmsignales den Alarm auslösen, d.h. je nach Komponente die Sirene auslösen, die Alarmbeleuchtung anschalten und/oder das Telefonwahlgerät aktivieren. Einzelheiten hierzu werden weiter unten beschrieben.

Durch die Verwendung ein und desselben Kommunikationselementes 40 in allen Komponenten ist ein direktes Kommunizieren sämtlicher Komponenten miteinander möglich, so daß der bisher notwendige Umweg über die Zentrale entfällt und kurze Ansprechzeiten realisiert werden können. Des Weiteren ist es hierdurch für einen Unbefugten sehr schwer möglich, die Objektsicherungsanlage außer Betrieb zu setzen, da er hierfür mehrere Komponenten gleichzeitig außer Betrieb setzen müßte, was in der Praxis nicht möglich ist.

Des Weiteren ist in der Auswerteeinheit 40 ein Lernprogramm 46 integriert, durch welches jede Komponente in Betrieb genommen wird. Hierbei wird jeder erstmals durch den rechtmäßigen Benutzer eingesetzten Komponente durch das Lernprogramm eine Codenummer zugeordnet, die ohne zutun des Benutzers oder eines Handwerkers selbständig vom Lernprogramm ermittelt und der jeweiligen Komponente mitgeteilt wird. Bei der später im Betrieb stattfindenden Kommunikation der Komponenten untereinander wird die jeweilige Komponente erst dann auf die empfangenen Signale reagieren, wenn es seine eigene Codenummer erkannt hat. Dieses Lernprogramm 46 arbeitet so selbstständig, daß kein Handwerker oder Fachmann hinzugezogen werden braucht, wodurch die Gefahr des Ausspionierens durch derartige Dritte auf ein Minimum reduziert ist.

Die Steuereinheit 10 umfaßt eine Tastatur und eine Anzeige 48, sowie das Kommunikationselement 34. Darüber hinaus umfaßt die Steuereinheit 10 noch eine Sprachausgabe 50, so daß sämtliche von der Steuereinheit 10 an den Benutzer weiterzugebenden Informationen sowohl schriftlich über die Anzeige 48, als auch akustisch über die Sprachausgabe 50 abgegeben werden. Darüber hinaus verfügt die Steuereinheit 10 noch über das oben beschriebene Lernprogramm 46, mittels dem neue Komponenten in die Objektsicherungsanlage integriert werden können.

In den Figuren 3, 4 und 5 ist eine Ausführungsform einer erfindungsgemäßen Tür- oder Fensterverriegelung 14, 16 dargestellt. Die Tresorverriegelung 18 ist analog aufgebaut. Die Tür- und Fensterverriegelung 14, 16 umfaßt einen starren Rahmen 54, vorzugsweise aus Aluminium, an dessen Unterseite eine elektrische Leitungen aufweisende Leiterplatte 56 eingelassen ist, während auf der Oberseite des Rahmens 54 ein elektrisch verfahrbares Verriegelungsglied 58, eine die Tür- oder Fensterverriegelung mit Strom versorgende 9-Volt Batterie 60 und ein Positionssensor 62 untergebracht sind.

Das Verriegelungsglied 58 umfaßt einen Elektromotor 64, der eine Spindel 66 antreibt. Diese Spindel 66 ist so lang ausgeführt, daß sie in ein längsverschieblich gelagertes, hohlzylindrisches Führungselement 68 hineinragt, auf dessen Innenseite ein entsprechendes Gegengewinde ausgebildet ist. An dem Führungselement 68 ist eine Quertraverse 70 starr befestigt, die zwei parallel zueinander angeordnete Verriegelungsbolzen 72 trägt. In der in Figur 3 dargestellten Position sind die Verriegelungsbolzen 72 vollständig ausgefahren und reichen in entsprechende, in einem Gegenstück 74 der Tür- oder Fensterverriegelung 14, 16 eingelassene Verriegelungsöffnungen 76 hinein. Der als Gleichstrommotor arbeitende Elektromotor 64 dreht die Spindel 66 bei entsprechender Polung derart, daß das Führungselement 68, die Quertraverse 70 und die Verriegelungsbolzen 72 tiefer in den Rahmen 54 hineingezogen werden, so daß die Verrriegelungsbolzen 72 das Gegenstück 74 freigeben, sobald das Führungselement 68 in seiner Endposition angekommen ist.

An einer Außenkante des Führungselementes 68 ist ein etwa 2 mm breiter, runder Magnet 78 eingelassen, der so positioniert ist, daß er bei vollständig eingefahrenem Führungselement 68 einem ersten Reed-Kontakt 80 und bei vollständig ausgefahrenem Führungselement 68 einem zweiten Reed-Kontakt 82 gegenüberliegt. Diese Reed-Kontakte 80, 82 und der Magnet 78 sind Teil des Positionssensors 62, wobei der jeweilige Reed-Kontakt 80, 82 immer dann ein Signal an die Auswerteeinheit 40 weitergibt, sobald der Magnet 78 erkannt ist. Hierdurch kann einerseits das Erreichen der gewünschten Position des Führungselementes 68 bzw. der Verriegelungsbolzen 72 erfaßt werden, so daß der Elektromotor in diesem Moment abgeschaltet werden kann und andererseits kann durch entsprechendes Aktivieren der Reed-Kontakte 80, 82 festgestellt werden, in welchem Zustand sich die Verriegelungsbolzen 72 und somit die gesamte Tür- oder Fensterverriegelung 14, 16 gerade befindet. Diese Zustandsinformation wird über die Auswerteeinheit 40 und den Sender 38 an die Steuereinheit 10, 12 weitergeleitet, so daß der Benutzer an der Anzeige 48 der Steuereinheit 10, 12 ablesen kann, ob die gewünschte Tür oder das gewünschte Fenster momentan verriegelt ist oder nicht.

An der Stirnseite des Rahmens 54 der Tür- oder Fensterverriegelung 14, 16 ist ein Zustandssensor angebracht, der ebenfalls Reed-Kontakte 84 und 86, sowie zwei dementsprechend angeordnete, hier nicht dargestellte Magnete im Gegenstück 74 umfaßt. Über diese Reed-Kontakte 84, 86 kann der Zustand der Tür bzw. des Fensters abgefragt werden. Das heißt, sobald die Reed-Kontakte 84, 86 mit den entsprechenden Magneten im Gegenstück 74 fluchten, wird ein entsprechendes Signal an die Auswerteeinheit 40 gegeben, mit dem kenntlich gemacht wird, daß die Tür bzw. das Fenster geschlossen ist. Sollte der Reed-Kontakt 84, 86 nicht mit den entsprechenden Magneten im Gegenstück 74 fluchten, so kann der Reed-Kontakt 84, 86 auch kein Signal aussenden und die Auswerteeinheit 40 weiß dann, daß die Tür bzw. das Fenster nicht geschlossen ist und kann eine entsprechende Information an die Anzeige 48 bzw. die Sprachausgabe 50 der Steuereinheit 10 bzw. 12 weiterleiten.

Diese Reed-Kontakte 84, 86 des Zustandssensors dienen weiterhin als Einbruchsmelder, denn sobald diese Reed-Kontakte 84, 86 bei scharf gestellter Objektsicherungsanlage aus dem Wirkungsbereich der ihnen gegenüber liegenden Magnete herausgeführt werden, ist dies ein Indikator für eine unbefugte Öffnung dieser Tür bzw. dieses Fensters. Das heißt, solange die Objektsicherungsanlage in Betrieb, also scharf gestellt ist, sendet die Auswerteeinheit 40 immer dann ein Alarmsignal aus, wenn die Reed-Kontakte 84, 86 aus dem Wirkungsfeld der ihnen gegenüber liegenden Magnete herausgeführt werden.

Dieses Alarmsignal wird je nach Ausführungsform verschlüsselt oder unverschlüsselt an einen UHF-Sender 38 weitergeleitet, der dieses Alarmsignal dann mit einer Frequenz von circa 434 MHz ausstrahlt.

Der UHF-Sender 38 ist zusammen mit dem UHF-Empfänger 36 auf einer Platine 88 im hinteren Bereich an der Unterseite des Rahmens 54 angebracht. Die mit dem UHF-Empfänger 36 verbundene Empfangsantenne 90 und die mit dem UHF-Sender 38 verbundene Sendeantenne 92 sind beide in einer sich über nahezu die gesamte Länge des Rahmens 54 erstreckenden Nut 94 eingelassen und sind somit durch den Aluminiumsteg 96 von der Leiterplatte 56 und den sich darauf befindlichen Quarzen 98 und IC's 100 getrennt, so daß eine gegenseitige elektromagnetische Beeinflussung auf ein Minimum reduziert ist.

Auf der Leiterplatte 56 sind vier integrierte Schaltkreise (IC) 100 und vier damit wirkverbundene Quarze 98 angebracht, wobei ein Schaltkreis zur Vorrichtung zum Ver- und Entschlüsseln von Daten 42 gehört, wobei ein Schaltkreis als Taktgeber 110 ausgebildet ist, wobei ein Schaltkreis den Hauptprozessor mit der Software 44 und dem Lernprogramm 46 umfaßt und wobei ein Schaltkreis zur Steuerung des Elektromotores 64 dient, so daß jeder IC 100 eine spezielle Aufgabe hat.

Des weiteren ist an der Leiterplatte 56 eine Leuchtdiode 104 angebracht, die während der Bearbeitungsdauer eines bestimmten Vorganges leuchtet, so daß der Benutzer hierdurch die Kontrollinformation erhält, daß sein gewünschter Vorgang tatsächlich ausgeführt wird.

Außerdem ist an der Leiterplatte 56 ein Schalter 106 angebracht, mit dem das Lernprogramm 46 aktiviert wird, insbesondere um die jeweilige Komponente in die gesamte Objektsicherungsanlage zu integrieren.

Speziell bei der Fensterverriegelung 16 ist im Steg 96 ein erster Neigungssensor 108 vorgesehen, der bei einer Neigung der Fensterverriegelung von 5° und mehr ein entsprechendes Signal an die Auswerteeinheit 40 weiterleitet, so daß die Auswerteeinheit 40 nunmehr darüber informiert ist, daß das betreffende Fenster auf Kipp gestellt ist. Desweiteren ist bei der Fensterverriegelung 16 ein zweiter, hier nicht dargestellter Neigungssensor vorgesehen, der bei einer Neigung der Fensterverriegelung von 15° und mehr ein entsprechendes Signal an die Auswerteeinheit 40 weiterleitet, so dass die Auswerteeihnheit 40 nunmehr darüber informiert ist, dass das betreffende auf kipp gestellte Fenster unzulässig geöffnet wurde.

An der hinteren Stirnseite 112 des Rahmens 54 ist eine Cinch-Steckeraufnahme 114 vorgesehen, in die eine Minisirene 116 haltend eingesteckt ist. Diese je nach Bedarf an die Tür- und/oder Fensterverriegelung 14, 16 anbringbare Minisirene 116 wird im Alarmfall ebenfalls angesprochen und erzeugt unmittelbar an der Tür oder an dem Fenster, an dem sich der Einbrecher zu schaffen macht, einem ohrenbetäubenden Lärm und wird somit den Einbrecher in die Flucht schlagen. Zusätzlich zu dieser Minisirene 116 werden die anderen Komponenten in der hier beschriebenen Weise angesprochen, so daß ein Mehrfachalarm realisiert ist. Über die Cinch-Steckeraufnahme 114 ist neben einem elektrischen Kontakt zur Auswerteeinheit 40 auch eine Halteeinrichtung geschaffen, die die kleine Minisirene 116 ohne weitere Hilfsmittel zuverlässig an der Tür- oder Fensterverriegelung 14, 16 hält.

Jede Komponente besitzt das gleiche Kommunikationselement 34 und die zur Kommunikation notwendigen Programme, die Bestandteil der Software 44 sind, so daß jede Komponente in der Lage ist, Signale an eine oder mehrere Komponenten auszusenden und Signale von verschiedenen Komponenten zu empfangen. Zum Betrieb der Komponente wird Strom benötigt, der in der erfindungsgemäßen Objektsicherungsanlage ausschließlich über die integrierte 9-Volt Batterie zur Verfügung gestellt wird. Um den Stromverbrauch zu minimieren und damit die Batterie eine durchschnittliche Lebensdauer von 1 bis 2 Jahren erreicht, wird der Funkbetrieb getaktet. Hierzu schaltet der Taktgeber 110 den ansonsten abgeschalteten UHF-Empfänger 36 lediglich alle 5 s für einen Zeitraum von etwa 100 ms auf Empfang. Wird in dieser Zeit ein Funksignal empfangen, so wird dieses Funksignal von der Vorrichtung zum Entschlüsseln von Daten 42 entschlüsselt und die im Funksignal enthaltene Codenummer wird mit der Codenummer der jeweiligen Komponente verglichen. Stimmen die beiden Codenummern nicht überein, so schaltet sich der UHF-Empfänger 36 wieder aus. Stimmen die beiden Codenummern jedoch überein, so geht der UHF-Empfänger 36 für einige Sekunden in Selbsthaltung und wartet auf das Hauptsignal mit den durchzuführenden Befehlen. Etwa fünf Sekunden nach dem letzten erhaltenen Signal oder nach einem entsprechenden Befehl schaltet sich der UHF-Empfänger 36 wieder ab, bis der nächste Takt erscheint. Hierdurch wird der Stromverbrauch auf ein Minimum reduziert. Es versteht sich, daß die jeweiligen UHF-Sender 38 das Vorsignal mit der betreffenden Codenummer über einen Zeitraum von 6 s bis 7 s permanent aussenden, damit jede Komponente dieses Vorsignal erhält.

Der UHF-Sender 38 sendet seine Signale mit einer Frequenz von etwa 434 Mhz. Da es bei Kenntnis dieser Frequenz für einen Unbefugten theoretisch möglich ist, die Kommunikation einzelner Komonenten durch Aussenden eines Störsignales zu beeinträchtigen, besitzt die Tür- oder Fensterverriegelung 14, 16 einen zweiten Sender 118, der im Ultraschallbereich sendet. Da die Ultraschall-Funksignale aber nur von einem in Sichtkontakt mit dem Ultraschallsender 118 stehenden Ultraschallempfänger 120 empfangen werden können, sind derartige Ultraschallempfänger 120 in den betreffenden Zimmern anzubringen. Wie in Figur 6 schematisch dargestellt ist, kann solch ein Ultraschallempfänger beispielsweise an einer Telefonoder Stromsteckdose 122 angebracht sein und die von ihm empfangenen Signale dann über das im Haus befindliche Telefon- oder Stromkabelnetz 124 zu der Sirene 28, zum Telefonwahlgerät 30 oder zu anderen Komponenten weiterleiten. Das heißt, daß die Tür- oder Fensterverriegelung 14, 16 eine beispielsweise vom Zustandssensor wahrgenommene unbefugte Öffnung der Tür oder des Fensters in Form eines sowohl über Funk 126, als auch über Ultraschall 128 ausgesendeten Alarmsignales an andere Komponenten wie die Sirene 28 oder das Telefonwahlgerät 30 meldet, die dann Alarm auslösen. Diese doppelte Absicherung erhöht die Zuverlässigkeit der erfindungsgemäßen Objektsicherungsanlage deutlich und macht eine Manipulation durch Unbefugte nur schwer möglich.

Zur Erkennung einer gewaltsam zerstörten Fenster- oder Türscheibe ist in der Fenster- und/oder Türverriegelung ein Glasbruchmikrofon installiert. Dieses Glasbruchmikrofon ist dabei so eingestellt, dass nur beim Empfang der beim Glasbruch typischen Geräusche (Geräusche mit einem typischen Frequenzgang) ein entsprechendes Signal an die Auswerteeinheit gesendet wird.

Eine weitere Besonderheit der erfindungsgemäßen Objektsicherungsanlage ist die Ausbildung eines Kippfenster-Gegenstückes 130 der Fensterverriegelung, die in den Figuren 7 bis 9 schematisch dargestellt ist, wobei das dargestellte Fenster die jeweilige Kippposition anzeigt und wobei die Fensterverriegelung 16 und das Kippfenster-Gegenstück 130 vergrößert dargestellt sind. Im Gegensatz zu dem oben beschriebenen Gegenstück 74 der klassischen Tür- oder Fensterverriegelung 14, 16 weist das Kippfenster-Gegenstück 130 zwei als gekrümmte Langlöcher 132 ausgebildete Verriegelungsöffnungen und zwei Magnete 134 und 138 auf. Die Langlöcher 132 sind so ausgebildet, daß trotz verriegelter und scharf gestellter Objektsicherungsanlage wahlweise das linke, das rechte oder beide Fenster auf Kipp gestellt sein können und die Verriegelungsbolzen 72 dennoch stets in die als Langloch 132 ausgebildeten Verriegelungsöffnungen eingreifen. Die Magnete 134 und 138 sind so am Kippfenster-Gegenstück 130 angeordnet, daß bei jeder Stellung der Fenster immer der Magnet 138 mit dem Reed-Kontakt 86 in Wirkverbindung steht, so daß im Falle eines Einbruches über den Reed-Kontakt 86 der Alarm ausgelöst werden kann.

Des weiteren kann die Auswerteeinheit 40 durch Abfragen des Reed-Kontaktes 84 und des Neigungssensors 108 den exakten Zustand des jeweiligen Fensters erfassen und über die Anzeige 48 oder die Sprachausgabe 50 wiedergeben. Wie Figur 7 zu entnehmen ist, ist der obere Reed-Kontakt 84 immer dann in Wirkverbindung mit dem oberen Magneten 134, wenn beide Fenster die gleiche Stellung innehaben, das heißt, wenn beide Fenster entweder geöffnet oder geschlossen sind. Ob die Fenster nun geöffnet oder geschlossen sind, wird über den Neigungssensor 108 festgestellt. Wie den Figuren 8 und 9 zu entnehmen ist, ist der untere Reed-Kontakt 86 immer dann in Wirkverbindung mit dem unteren Magneten 138, wenn eines der Fenster auf Kipp steht. Über den Neigungsensor 108 kann die Auswerteinheit 40 dann feststellen, welches Fenster auf Kipp steht und welches Fenster geschlossen ist.

Folglich können alle Zustände erfasst und angezeigt werden und bei jedem denkbaren Zustand ist ein Reed-Kontakt 84, 86 im Einsatz, der im Einbruchsfalle den Alarm auslösen kann. Hierdurch ist es möglich, das Fenster gekippt zu verriegeln und zu sichern und dennoch eine gewisse Belüftung des Zimmers zu ermöglichen.

In einer hier nicht dargestellten Ausführungsform ist im Kippfenster-Gegenstück 130 ein weiterer Magnet vorgesehen, der im Kontaktbereich des Reed-Kontaktes 84 angeordnet ist. Wird nun das Gegenstück 130 oder die Fensterverriegelung 16 unerlaubt entfernt und/oder deren Vorhandensein durch einen anderen, externen Magneten simuliert, so löst dieser weitere Magnet ein Signal aus, welches an die Auswerteeinheit 40 weitergeleitet wird.

In Figur 10 ist in vergrößerter Darstellung die Handsteuereinheit 12 dargestellt. Analog zu der fest installierten Steuereinheit 10 hat auch die Handsteuereinheit 12 das komplette Kommunikationselement 34, eine übliche Tastatur, eine Anzeige 48 und wahlweise auch eine Sprachausgabe 50. Die Handsteuereinheit 12 hat in etwa die Größe einer ansonsten für Fernseher oder dergleichen bekannten Fernbedienung und mit dieser Handsteuereinheit 12 kann der Benutzer den Zustand der jeweiligen Tür oder des jeweiligen Fensters feststellen und/oder einzelne oder alle Türen oder Fenster verriegeln, sollten sie geschlossen sein. Da diese Handsteuereinheit 12 sehr klein gehalten ist, kann der Benutzer sie überall im Haus hin mitnehmen und die Objektsicherungsanlage von seinem jeweiligen Standort aus bedienen. Darüberhinaus ist es möglich, die Handsteuereinheit 12 auch außer Haus mitzunehmen und die Objektsicherungsanlage von außen zu steuern, solange die Sendeleistung des UHF-Senders 38 ausreicht, um die Signale zum UHF-Empfänger 36 der gewünschten Komonente zu senden. Es wird angenommen, daß eine Reichweite von ca. 100 m hierfür wohl ausreichend ist. Somit kann die Objektsicherungsanlage als ganzes oder zumindest die Haustüre beim Verlassen des Hauses über die Handsteuereinheit 12 aktiviert und bei der Rückkehr wieder deaktiviert werden.

Darüberhinaus kann die Handsteuereinheit 12 noch über eine SOS-Taste 140 und/oder über eine Schnellverriegelungstaste 142 verfügen. Mit Betätigen der SOS-Taste 140 wird das Telefonwahlgerät 30 aktiviert und eine bestimmte, vorher eingegebene Telefonnummer angewählt und/oder die Sirene 28 aktiviert, so daß der Benutzer mit der SOS-Taste im Falle eines akuten gesundheitlichen Problems schnell und einfach Hilfe, zum Beispiel einen Arzt oder einen Angehörigen, anfordern kann. Mit der Schnellverriegelungstaste 142 kann der Benutzer mit einem Knopfdruck alle Fenster oder Türen verriegeln, bei denen dies zur Zeit möglich ist, so daß der Benutzer beim Bemerken eines sich nähernden Einbrechers schnell noch die ansonsten unverriegelten Fenster oder Türen verriegeln kann.

Damit im Falle eines technischen Defektes der Türverriegelung 14, einer leeren Batterie und/oder im Falle des Verlustes der Handsteuereinheit 12 der Benutzer dennoch in sein Haus hinein kommen kann, ist ein vorzugsweise an der Haustür anzubringendes Notentriegelungs-Gegenstück 146 für eine Türverriegelung 14 vorgesehen, das in Figur 11 schematisch dargestellt ist. Dieses Notentriegelungs-Gegenstück 146 setzt sich aus einem Basisteil 148 und einem wegschwenkbar am Basisteil 148 angebrachten Oberteil 150 zusammen, wobei das Oberteil 150 und das Basisteil 148 über einen herkömmlichen, hier nicht näher dargestellten Elektrotüröffner (auch Summer genannt) verbunden sind. Außerdem ist im Basisteil 148 ein sehr schwach empfindlicher UHF-Empfänger mit einer kurzen Empfangsantenne, eine bereits oben beschriebene Vorrichtung zum Entschlüsseln von Daten und ein integrierter Schaltkreis mit dem Lernprogramm 46 vorgesehen, so daß das Notentriegelungs-Gegenstück 146 genau wie die anderen Komponenten mit einer Codenummer versehen werden kann, die von Unbefugten nicht ausgelesen werden kann. Im Ernstfall kann das Notentriegelungs-Gegenstück 146 sowohl von der Handsteuereinheit 12 als auch von einer speziellen Notentriegelungs-Steuereinheit bedient werden, wobei nach Erhalt eines entsprechenden Signales mit der richtigen Codenummer der Elektrotüröffner (Summer) das Oberteil 150 entriegelt und wegklappt, so daß die Haustür nun geöffnet werden kann. Da der UHF-Empfänger sehr unempfindlich ist, muß der Benutzer mit seiner Steuereinheit sehr nah an das Notentriegelungs-Gegenstück 146 herangehen, damit eine Übertragung der Signale erfolgen kann. Die Notentriegelungs-Steuereinheit ist eine sehr kleine und auf das notwendigste reduzierte Handsteuereinheit, die lediglich einen schwachen UHF-Sender, eine intregrierten Schaltkreis mit dem Lernprogramm, eine Minianzeige, eine Minitastatur und eine Kontrollleuchte aufweist.

Diese hier beschriebene Tür- oder Fensterverriegelung 14, 16 ist aufgrund der sehr platzsparenden Spindelkonstruktion sehr kompakt gebaut und weist trotz der vergleichsweise dicken und stabilen Verriegelungsbolzen 72 mit einem Durchmesser von 10 mm lediglich eine Höhe von 32 mm, eine Breite von 60 mm und eine Länge von 105 mm (mit Minisirene 116 eine Länge von 125 mm) auf. Aufgrund dieser geringen Abmaße ist diese etwa zigarettenschachtelgroße Tür- oder Fensterverriegelung 14, 16 an existierende Türen und vor allem Fenster anbringbar, ohne den ästhetischen Gesamteindruck stark zu beeinträchtigen, denn die Fensterverriegelung 16 ist nicht breiter als der Fensterrahmen. Hierdurch, und aufgrund der Tatsache, daß diese Objektsicherungsanlage vollkommen drahtlos arbeitet, ist die Nachrüstung in einem bestehenden Gebäude oder einer Wohnung in einfacher und kostengünstiger Weise möglich. Nachfolgend wird die Benutzung der erfindungsgemäßen Objektsicherungsanlage näher beschrieben:

Die in den Figuren dargestellten Komponenten der Objektsicherungsanlage werden an geeigneter Stelle im oder am zu sichernden Gebäude montiert. Dabei kann auf ein aufwendiges Verlegen von Daten- und/oder Stromkabeln verzichtet werden, da die Komponenten über eine eigene Batterie mit Strom versorgt werden und da die Kommunikation mit anderen Komponenten über Funk erfolgt. Nachdem die erforderlichen Komponenten montiert sind, wird von der Steuereinheit 10 aus die Inbetriebnahme der Objektsicherungsanlage, insbesondere der einzelnen Komponenten, gestartet. Die Komponenten sollten einzeln und nacheinander in Betrieb genommen werden. Hierzu wird zunächst über die Tastatur die werksseitig vorgegebene, vierstellige PIN Nummer eingeben und sollte sofort durch eine individuelle PIN Nummer ersetzt werden. Nun wird durch Eingabe entsprechender Befehle in die Steuereinheit 10 das Lernprogramm 46 gestartet. Die Eingabe erfolgt im Dialog mit der Steuereinheit 10, wobei die Informationen von der Steuereinheit 10 an den Benutzer über die Anzeige 48 und/oder die Sprachausgabe 50 ausgegeben werden.

Nachdem die Steuereinheit 10 betriebsbereit ist, muß in der jeweils in Betrieb zu nehmenden Komponente der Schalter 106 betätigt werden, damit auch in der Komponente das Lernprogramm 46 aufgerufen wird. Nun ermittelt die Steuereinheit 10 mittels der ihr inne wohnenden Software eine Codenummer, die dann verschlüsselt an die betreffende Komponente gefunkt wird. Diese Codenummer wird in der jeweiligen Komponente gespeichert und dient als Adresse. Da diese Inbetriebnahme vollautomatisch abläuft kennt weder der Benutzer, noch ein Fremder (Monteur) die betreffenden Codenummern, was ein Höchstmaß an Sicherheit bietet. Sobald die in dem Objekt vorgesehenen Komponenten in Betrieb genommen sind, kann die Objektsicherungsanlage benutzt werden. Bei einer späteren Nachrüstung, Erweiterung oder Modernisierung der Objektsicherungsanlage können die neuen Komponenten in analoger Weise in Betrieb genommen werden.

Zum Aktivieren der Objektsicherungsanlage muß sich der Benutzer mit seiner PIN zunächst Zugang zur Steuereinheit 10 oder zu einer Handsteuereinheit 12 verschaffen. Dabei spielt es keine Rolle, welche Steuereinheit er benutzt, da die Objektsicherungsanlage mit jeder beliebigen Steuereinheit bedient werden kann. Nun kann der Benutzer durch Abfrage feststellen, welche Türen und/oder Fenster geöffnet bzw. geschlossen sind und braucht nicht mehr durch das ganze Haus laufen, um die Türen oder Fenster zu überprüfen. Außerdem kann der Benutzer nun die verschlossenen Türen und Fenster mit der Steuereinheit verriegeln und/oder scharf stellen. Dabei kann der Benutzer die Türen und Fenster einzeln, gruppenweise oder alle auf einmal bedienen. Während sich die Tür- oder Fensterverriegelung verriegelt, leuchtet die Leuchtdiode 104 zu Kontrollzwecken. Da die UHF-Funksignale sich von Hindernissen nicht beeinflussen lassen, ist der momentane Standort des Benutzers unerheblich.

Die Steuereinheit 10, 12 sendet vor der Übertragung des Hauptsignales mit den auszuführenden Befehlen zunächst ein verschlüsseltes Vorsignal mit den Codenummern der anzusprechenden Komponenten über einen Zeitraum von 6 s bis 7 s aus. Da die einzelnen Komponenten mit einer Taktung von 5 s in Empfangsbereitschaft gehen, erhält jede Komponente das ausgesendete Vorsignal und kann dieses entsprechend entschlüsseln. Nach einem Vergleich der gesendeten Codenummern mit der eigenen Codenummer geht der UHF-Empfänger 36 in Selbsthaltung, falls seine Codenummer dabei war und in Ruhestellung, falls seine Codenummer nicht dabei war. Anschließend kommuniziert die Steuereinheit mit der jeweiligen Komponente und schaltet den UHF-Empfänger 36 der Komponente wieder ab, sobald der Vorgang beendet ist.

Durch die in den Komponenten eingebauten Sensoren kann die Steuereinheit 10 und vor allem die Handsteuereinheit 12 vor jedem Vorgang die aktuelle Situation, das heißt die Position der Verriegelungsbolzen 72, den Zustand der Tür / des Fensters, die Kippstellung des Fensters oder dergleichen abfragen, so daß jede Steuereinheit 10, 12 stets zur Bedienung der Objektsicherungsanlage eingesetzt werden kann, auch wenn zuletzt eine andere Steuereinheit benutzt wurde. Da die Handsteuereinheit 12 auch bequem überall hin mitgenommen werden kann, erfüllt sie dieselbe Funktion wie ein klassischer Schlüssel oder eine Fernbedienung. Der Benutzer muß sich einzig die individuelle PIN Nummer merken.

Für den Fall, daß die Objektsicherungsanlage scharf gestellt ist, dienen die Reed-Kontakte 84 und 86 und gegebenenfalls vorhandene Sabotagekontakte als Alarmmelder, falls jemand die Tür oder das Fenster gewaltsam öffnet. Bei Glasbruch gibt der Glasbruchmelder, bei Feuer, Gas oder Rauch der Gas-, Rauch- oder Temperaturmelder und bei Eindringlingen gibt der Bewegungsmelder entsprechend Alarm. Ist ein solcher Alarm ausgelöst, so sendet die entsprechende Komponente in der oben beschriebenen Weise einen Alarmbefehl sowohl über UHF-Funk, als auch über Ultraschall, an die Sirene, die Alarmbeleuchtung und/oder an das Telefonwahlgerät, die dann aktiv werden. Dabei werden die jeweiligen Komponenten direkt angesprochen, ohne daß der Umweg über eine Zentrale vorgenommen wird. Die derart aktivierten Komponenten können durch Eingabe eines entsprechenden Befehles durch den durch die PIN Nummer legitimierten Benutzer in das Steuergerät 10, 12 wieder deaktiviert werden.

Sollte sich die Objektsicherungsanlage in unvorgesehener Weise einmal nicht abschalten, bzw. die Haustüre nicht öffnen lassen, so kann der sich durch die PIN legitimierende Benutzer mittels einer Notentriegelung 146 Zugang zu dem Objekt verschaffen. Hierzu muß der Benutzer entweder mit der Handsteuereinheit 12 oder mit einer Notentriegelungs-Steuereinheit in die Nähe des Notentriegelungs-Gegenstückes 146 gehen und über Funk ein Signal zum Lösen des Elektrotüröffners (Summers) absetzen. Dann kann die Haustüre geöffnet werden. Allerdings wird in diesem Augenblick ein Alarm ausgelöst, da der Reed-Kontakt der Türverriegelung eine Öffnung der Türe wahrnimmt. Dieser Alarm muß dann umgehend, zum Beispiel über die Steuereinheit 10 gestoppt, werden.

Mit der Handsteuereinheit 12 kann die Objektsicherungsanlage in bequemer Weise beispielsweise vom Sofa oder vom Bett aus bedient werden. Vorzugsweise bei älteren Personen kann die SOS-Taste als Hilferuf bei einem unvorhergesehen Unfall oder Schwächeanfall eingesetzt werden da durch einen einzigen Knopfdruck die Sirene und/oder das Telefonwahlgerät aktiviert werden kann.

In einer weiteren, hier nicht dargestellten Ausführungsform ist der Sender vollständig von einer mit aufgedampften Leiterbahnen versehenen Folie umgeben. Vorzugsweise ist der Sender direkt von der Folie umgeben und zusammen mit dieser ins Gehäuse eingesetzt. Diese Folie ist an einen Signalgeber angeschlossen, der immer dann ein entsprechendes Signal an die Auswerteeinheit weitergibt, wenn mindestens zwei dieser Leiterbahnen miteinander kurzgeschlossen sind oder wenn mindestens eine Leiterbahn unterbrochen ist. Hierdurch ist ein wirkungsvoller Aufbohrschutz geschaffen, so dass die Objektsicherungsanlage nicht durch Auf- oder Anbohren an neuralgischen Punkten außer Betrieb gesetzt werden kann.

Vorteilhafterweise ist der Sender zusammen mit einem Gold-Caps-Kondensator in die Folie eingearbeitet, so dass der Sender auch dann genügend Energie zum Aussenden des Alarmsignales zur Verfügung hat, wenn der Sender inklusive Folie vom restlichen System getrennt worden ist.

### Bezugszeichenliste:

- 10: Steuereinheit
- 12: Handsteuereinheit
- 14: Türverriegelung
- 16: Fensterverriegelung
- 18: Tresorverriegelung
- 20: Glasbruchmelder
- 22: Bewegungsmelder
- 24: Gas- oder Rauchmelder
- 26: Temperaturmelder
- 28: Sirene
- 30: Telefonwahlgerät
- 32: Alarmbeleuchtung
- 34: Kommunikationselement
- 36: UHF-Empfänger
- 38: UHF-Sender
- 40: Auswerteeinheit
- 42: Vorrichtung zum Ver- und Entschlüsseln von Daten
- 44: Software
- 46: Lernprogramm
- 48: Anzeige
- 50: Sprachausgabe
- 54: Rahmen
- 56: Leiterplatte
- 58: Verriegelungsglied
- 60: Batterie
- 62: Positionssensor
- 64: Elektromotor
- 66: Spindel
- 68: Führungselement
- 70: Quertraverse
- 72: Verriegelungsbolzen
- 74: Gegenstück
- 76: Verriegelungsöffnung
- 78: Magnet
- 80: Reed-Kontakt
- 82: Reed-Kontakt
- 84: Reed-Kontakt
- 86: Reed-Kontakt
- 88: Platine
- 90: Empfangsantenne
- 92: Sendeantenne
- 94: Nut
- 96: Aluminiumsteg
- 98: Quarze
- 100: IC
- 104: Leuchtdiode
- 106: Schalter
- 108: Neigungssensor
- 110: Taktgeber
- 112: Stirnseite
- 114: Steckeraufnahme
- 116: Minisirene
- 118: Ultraschallsender
- 120: Ultraschallempfänger
- 122: Steckdose
- 124: Stromkabelnetz
- 126: Funk
- 128: Ultraschall
- 130: Kippfenster-Gegenstück
- 132: Langloch
- 134: Magnet
- 138: Magnet
- 140: SOS-Taste
- 142: Schnellverriegelungstaste
- 146: Notentriegelungs-Gegenstück
- 148: Basisteil
- 150: Oberteil

## Patentansprüche

1. Mechanische Tür- oder Fensterverriegelungseinheit (14, 16) einer drahtlos arbeitenden und als weitere komponenten mindestens eine Steuereinheit (10, 12) sowie mindestens eine Alarmausgabeeinheit aufweisenden Objektsicherungsanlage mit mindestens einem in eine entsprechende Verriegelungsöffnung (76, 132) elektrisch verfahrbaren Verriegelungsglied (58) mit einem Empfänger, zum drahtlosen Empfangen von Steuersignalen, mit einem Positionssensor (62) zur Erfassung der momentanen Position des Verriegelungsgliedes (58) und zum Absetzen eines entsprechenden Informationssignales,
mit einem Zustandssensor (84, 86) zur Erfassung des Schließzustandes der Tür oder des Fensters und zum Absetzen eines entsprechenden Informationssignales und/oder Alarmsignales,
mit einer elektronischen Auswerteeinheit (40) zur Auswertung der von der Steuereinheit (10, 12) empfangenen Steuersignale, sowie der von dem Positionssensor (62) und/oder dem Zustandssensor (84, 86) erhaltenen Informationssignale und zum dementsprechenden Steuern des Verriegelungsgliedes (58), und mit einem Sender, zum drahtlosen Aussenden von Signalen
**dadurch** gekennnzeichnet,
daß der Empfänger Steuersignale von den verschiedenen Komponenten der Objektsicherungsanlage empfangen kann und daß der Sender Informations- und Alarmsignale an die verschiedenen Komponenten der Objektsicherungsanlage drahtlos aussenden kann.

2. Verriegelungseinheit nach Anspruch 1,
**gekennzeichnet durch**
eine Vorrichtung zum Ver- und Entschlüsseln von Daten (42) im Hopping Code, so daß die Steuersignale und/oder die Informationssignale und/oder die Alarmsignale verschlüsselt ausgesendet und/oder empfangen werden können.

3. Verriegelungseinheit nach wenigstens einem der vorangehenden Ansprüche,
**dadurch gekennzeichnet,**
**daß** der Positionssensor (62) und/oder der Zustandssensor einen Reed-Kontakt und/oder einen Hall-Sensor umfaßt.

4. Verriegelungseinheit nach wenigstens einem der vorangehenden Ansprüche,
**gekennzeichnet durch**
einen zweiten Sender, einen Ultraschallsender (118).

5. Verriegelungseinheit nach wenigstens einem der vorangehenden Ansprüche,
**dadurch gekennzeichnet,**
**daß** das Verriegelungsglied (58) ein hohlzylindrisches Führungselement (68) aufweist, in welches eine mit einem Elektromotor (64) wirkverbundene Spindel (66) eingreift, wobei an dem Führungselement (64) mindestens ein Verriegelungsbolzen (72) zum Einführen in die Verriegelungsöffnung (76, 132) angebracht ist.

6. Verriegelungseinheit nach wenigstens einem der vorangehenden Ansprüche,
**dadurch gekennzeichnet,**
**daß** die Verriegelungseinheit (14, 16) ausschließlich über eine eingebaute Batterie (60) mit Strom versorgt wird.

7. Verriegelungseinheit nach wenigstens einem der vorangehenden Ansprüche,
**gekennzeichnet durch**
einen Demontagekontakt, der im Falle einer Demontage der Verriegelung von der Tür oder dem Fenster ein Alarmsignal absetzt.

8. Verriegelungseinheit nach wenigstens einem der vorangehenden Ansprüche,
**gekennzeichnet durch**
eine an den UHF-Empfänger (36) angeschlossene Empfangsantenne (90) und/oder eine an den UHF-Sender (38) angeschlossene Sendeantenne (92), wobei die Empfangsantenne (90) und/oder die Sendeantenne (92) in einer am Rand der Tür- oder Fensterverriegelung (14, 16) ausgebildeten Nut (94) untergebracht sind.

9. Verriegelungseinheit nach Anspruch 8,
**dadurch gekennzeichnet,**
**daß** zwischen der Nut (94) und der Leiterplatte (56) ein Steg (96) ausgebildet ist, der die Antennen (90, 92) zumindest teilweise von den IC's (100) und/oder Quarzen (98) abschirmt.

10. Objektsicherungsanlage mit mindestens einer mechanischen Tür- oder Fensterverriegelungseinheit (14, 16) gemäß wenigstens einem der vorangehenden Ansprüche, mit einer Sirene (28) und/oder mit einem Telefonwahlgerät (30), wobei in Reichweite des Ultraschallsenders (118) ein Ultraschallempfänger (120) angebracht ist und wobei der Ultraschallempfänger (120) die empfangenen Alarmsignale über ein Kabel an die Sirene (28) und/oder an das Telefonwahlgerät (30) weiterleitet.

11. Objektsicherungsanlage nach Anspruch 10,
**dadurch gekennzeichnet,**
**daß** der Ultraschallempfänger (120) an einer Telefon- oder einer Stromsteckdose (122) angebracht ist und die empfangenen Alarmsignale über das Hauseigene Telefon- oder Stromkabelnetz (124) an die Sirene (28) und/oder an das Telefonwahlgerät (30) weitergeleitet werden.

12. Objektsicherungsanlage mit mindestens einer Verriegelungseinheit, mit mindestens einer Alarmausgabeeinheit, und mit mindestens einer Steuereinheit (10, 12),
**dadurch gekennzeichnet,**
**daß** sowohl die Verriegelungseinheit, als auch die Alarmausgabeeinheit und die Steuereinheit ein im wesentlichen baugleiches Kommunikationselement (34) aufweisen, welches einen Empfänger, einen Sender, und eine Auswerteeinheit (40) umfasst, so daß die Verriegelungseinheit, die Alarmausgabeeinheit und/oder die Steuereinheit direkt miteinander kommunizieren können.

13. Objektsicherungsanlage nach Anspruch 12,
**dadurch gekennzeichnet,**
**daß** die Auswerteeinheit (40) eine Vorrichtung zum Ver- und Entschlüsseln von Daten (42) umfasst.

14. Objektsicherungsanlage nach einem der Ansprüche 12 bis 13,
**dadurch gekennzeichnet,**
**daß** die Auswerteeinheit (40) eine Software (44), die die empfangenen Signale auswertet und die erhaltenen Befehle ausführt und/oder ein Lernprogramm (46) umfasst.

15. Objektsicherungsanlage nach Anspruch 14,
**dadurch gekennzeichnet,**
**daß** das Lernprogramm (46) während der Inbetriebnahme der jeweiligen Einheit dieser eine individuelle Codenummer zuweist, die fortan als Adresse dient.

16. Objektsicherungsanlage nach einem der Ansprüche 12 bis 15,
**gekennzeichnet durch**
eine Notentriegelung, die ebenfalls ein Kommunikationselement (34) mit einem Empfänger und eine Auswerteeinheit (40) umfasst.

## Claims

1. A mechanical door or window locking device (14, 16) of a wireless operating security access control system comprising as further components at least one control unit (10, 12) and at least one alarm output unit, said locking device being provided with at least one locking member (58) that is electrically movable to engage into a mating locking aperture (76, 132), with a receiver for wireless reception of control signals, with a position sensor (62) for detecting the instant position of the locking member (58) and for delivering a corresponding information signal,
with a status detector (84, 86) for detecting the closure status of the door or of the window and for delivering a corresponding information signal and/or alarm signal,
with an electronic evaluation unit (40) for evaluating the control signals received from the control unit (10, 12) and the information signals received from the position sensor (62) and/or from the status detector (84, 86) and for controlling the locking member (58) accordingly, and with a transmitter for wireless transmission of signals,
**characterized in**
**that** the receiver is capable of receiving control signals from the various components of the security access control system and that the transmitter is capable of wireless transmission of information and alarm signals to the various components.

2. The locking device in accordance with claim 1,
**characterized by**
a device for encoding and decoding data (42) in accordance with the hopping code so that the control signals and/or the information signals and/or the alarm signals may be transmitted and/or received in the form of encoded signals.

3. The locking device in accordance with at least one of the afore mentioned claims,
**characterized in**
**that** the position sensor (62) and/or the status detector comprises a reed contact and/or a hall detector.

4. The locking device in accordance with at least one of the afore mentioned claims,
**characterized by**
a second transmitter, an ultra-sound transmitter (118).

5. The locking device in accordance with at least one of the afore mentioned claims,
**characterized in**
**that** the locking member (58) comprises a hollow cylindrical guide element (68) into which engages a spindle (66) that is operatively connected to an electric motor (64), at least one locking bolt (72) being mounted to the guide element (64) for engagement into the locking aperture (76, 132).

6. The locking device in accordance with at least one of the afore mentioned claims,
**characterized in**
**that** the locking device (14, 16) is supplied with power that is provided by an integrated battery (60) only.

7. The locking device in accordance with at least one of the afore mentioned claims,
**characterized by**
a removal contact that delivers an alarm signal in the event the locking device is being taken off the door or the window.

8. The locking device in accordance with at least one of the afore mentioned claims,
**characterized by**
a receiving antenna (90), which is connected to the UHF-receiver (36), and/or a transmitting antenna (92), which is connected to the UHF-transmitter (38), the receiving antenna (90) and/or the transmitting antenna (92) being mounted in a groove (94) formed at the edge of the door or window locking device (14, 16).

9. The locking device in accordance with claim 8,
**characterized in**
**that** a web (96) is formed between the groove (94) and the printed circuit board (56), said web at least partially shielding the antennae (90, 92) against the IC's (100) and/or the crystals (98).

10. A security access control system having at least one mechanical door or window locking device (14, 16) in accordance with at least one of the afore mentioned claims, said control system having a siren (28) and/or a phone dialer (30), an ultra-sound receiver (120) being installed within the range of transmission of the ultra-sound transmitter (118), the ultra-sound receiver (120) communicating, via a cable, the alarm signals received to the siren (28) and/or to the phone dialer (30).

11. The security access control system in accordance with claim 10,
**characterized in**
**that** the ultra-sound receiver (120) is connected to a telephone or an electric socket (122) and that the alarm signals received are communicated, via the phone or electric cable network (124) of the building, to the siren (28) and/or to the phone dialer (30).

12. The security access control system provided with at least one locking device, with at least one alarm output unit and with at least one control unit (10, 12),
**characterized in**
**that** both the locking device and the alarm output unit and the control unit comprise a communication element (34) that is built according to substantially the same principle, said communication element including a receiver, a transmitter and an evaluation unit (40) so that the locking device, the alarm output unit and/or the control unit are capable of direct intercommunication.

13. The security access control system in accordance with claim 12,
**characterized in**
**that** the evaluation unit (40) includes a device for encoding and decoding data (42).

14. The security access control system in accordance with any of the claims 12 through 13,
**characterized in**
**that** the evaluation unit (40) includes a software (44), which evaluates the signals and carries out the instructions received, and/or a learning program (46).

15. The security access control system in accordance with claim 14,
**characterized in**
**that** the learning program (46) allocates to the respective unit, as it is being put into service, an identity code that will henceforth serve as an address.

16. The security access control system in accordance with any of the claims 12 through 15,
**characterized by**
an emergency lock release that also includes a communication element (34) with a receiver and an evaluation unit (40).

## Revendications

1. Dispositif de verrouillage mécanique de porte ou de fenêtre (14, 16) d'un système de sécurité des biens fonctionnant sans fil et comportant, comme composants supplémentaires, au moins une unité de commande (10, 12) ainsi qu'au moins un avertisseur d'alarme, du type pourvu d'au moins un organe de verrouillage (58) actionné électriquement pour permettre son déplacement dans une ouverture de verrouillage (76, 132) correspondante, d'un récepteur pour la réception sans fil des signaux de commande, d'un capteur de position (62) destiné à enregistrer la position instantanée de l'organe de verrouillage (58) et à délivrer un signal d'information correspondant,
d'un capteur d'état (84, 86) destiné à enregistrer l'état de fermeture de la porte ou de la fenêtre et à délivrer un signal d'information et/ou d'alarme correspondant,
d'une unité d'évaluation électronique (40) destinée à évaluer les signaux de commande reçus envoyés par l'unité de commande (10, 12) ainsi que les signaux d'information reçus envoyés par le capteur de position (62) et/ou par le capteur d'état (84, 86) et à commander en conséquence l'organe de verrouillage (58), et d'un émetteur pour la transmission sans fil des signaux,
**caractérisé en ce**
**que** le récepteur est capable de recevoir des signaux de commande des différents composants du système de sécurité des biens et que l'émetteur est capable d'envoyer sans fil des signaux d'information et d'alarme aux différents composants du système de sécurité des biens.

2. Dispositif de verrouillage selon la revendication 1,
**caractérisé par**
un dispositif de codage et de décodage de données (42) utilisant comme technique de codage la méthode Hopping de sorte que les signaux de commande et/ou les signaux d'information et/ou les signaux d'alarme peuvent être émis et/ou reçus sous forme codée.

3. Dispositif de verrouillage selon une au moins des revendications précédentes,
**caractérisé en ce**
**que** le capteur de position (62) et/ou le capteur d'état comprend un contact Reed et/ou un capteur à effet Hall.

4. Dispositif de verrouillage selon une au moins des revendications précédentes,
**caractérisé par**
un deuxième émetteur, un émetteur d'ultrasons (118).

5. Dispositif de verrouillage selon une au moins des revendications précédentes,
**caractérisé en ce**
**que** l'organe de verrouillage (58) comporte un élément de guidage (68) en forme de cylindre creux dans lequel vient s'engager un arbre (66) agissant conjointement avec un moteur électrique (64), au moins un doigt de verrouillage (72) destiné à être introduit dans l'ouverture de verrouillage (76, 132) étant monté sur l'élément de guidage (64).

6. Dispositif de verrouillage selon une au moins des revendications précédentes,
**caractérisé en ce**
**que** le dispositif de verrouillage (14, 16) est alimenté en courant par une batterie intégrée (60) uniquement.

7. Dispositif de verrouillage selon une au moins des revendications précédentes,
**caractérisé par**
un contact de démontage qui délivre un signal d'alarme quand le dispositif de verrouillage est démonté de la porte ou de la fenêtre.

8. Dispositif de verrouillage selon une au moins des revendications précédentes,
**caractérisé par**
une antenne de réception (90) reliée au récepteur UHF (36) et/ou par une antenne d'émission (92) reliée à l'émetteur UHF (38), l'antenne de réception (90) et/ou l'antenne d'émission (92) étant logées dans une gorge (94) pratiquée dans le bord du dispositif de verrouillage de porte ou de fenêtre (14, 16).

9. Dispositif de verrouillage selon la revendication 8,
**caractérisé en ce**
**qu'**un méplat (96) est formé entre la gorge (94) et la carte de circuit imprimé (56), ce méplat protégeant du moins en partie les antennes (90, 92) des circuits intégrés (100) et/ou des quartz (98).

10. Système de sécurité des biens avec au moins un dispositif de verrouillage mécanique de porte ou de fenêtre (14, 16) selon au moins une des revendications précédentes, du type comportant une sirène (28) et/ou une unité de numérotation téléphonique (30), un récepteur d'ultrasons (120) étant installé à portée de l'émetteur d'ultrasons (118) et le récepteur d'ultrasons (120) transmettant les signaux d'alarme reçus via un câble à la sirène (28) et/ou à l'unité de numérotation téléphonique (30).

11. Système de sécurité des biens selon la revendication 10,
**caractérisé en ce**
**que** le récepteur d'ultrasons (120) est branché sur une prise téléphonique ou une prise de courant (122) et que les signaux d'alarme reçus sont transmis à la sirène (28) et/ou à l'unité de numérotation téléphonique (30) via le réseau de câbles téléphoniques ou électriques domestique (124).

12. Système de sécurité des biens avec au moins un dispositif de verrouillage, avec au moins un avertisseur et avec au moins une unité de commande (10, 12),
**caractérisé en ce**
**que** le dispositif de verrouillage, l'avertisseur d'alarme et l'unité de commande comportent chacun un élément de communication (34) d'exécution sensiblement identique comprenant un récepteur, un émetteur et une unité d'évaluation (40) de sorte que le dispositif de verrouillage, l'avertisseur d'alarme et/ou l'unité de commande sont en mesure de communiquer directement entre eux.

13. Système de sécurité des biens selon la revendication 12,
**caractérisé en ce**
**que** l'unité d'évaluation (40) comprend un dispositif de codage et de décodage des données (42).

14. Système de sécurité des biens selon l'une quelconque des revendications 12 à 13,
**caractérisé en ce**
**que** l'unité d'évaluation (40) comprend un logiciel (44) qui évalue les signaux reçus et exécute les instructions reçues et/ou un didacticiel (46).

15. Système de sécurité des biens selon la revendication 14,
**caractérisé en ce**
**que**, pendant la mise en service de l'unité respective, le didacticiel (46) associe à celle-ci un numéro de code identifiant qui lui servira d'adresse.

16. Système de sécurité des biens selon l'une quelconque des revendications 12 à 15,
**caractérisé par**
un dispositif de déverrouillage d'urgence qui comprend également un élément de communication (34) avec un récepteur et une unité d'évaluation (40).
